# EUROPÄISCHE PATENTSCHRIFT

(11) **EP 3 862 503 B1**
(45) Veröffentlichungstag und Bekanntmachung des Hinweises auf die Patenterteilung: **05.10.2022**
(21) Anmeldenummer: 21153522.4
(22) Anmeldetag: 26.01.2021
(51) Int. Cl.: E04D 13/04, E04D 13/158

(54) **TRAUFBEREICH MIT EINEM TRAUFBLECH ZUM ABLEITEN VON REGENWASSER AN EINER TRAUFE**
EAVES AREA WITH EAVES METAL SHEET FOR DRAINING RAINWATER AT AN EAVE
ZONE D'AVANT TOIT AVEC UNE TÔLE D'AVANT TOIT PERMETTANT DE DÉVIER L'EAU DE PLUIE SUR L'AVANT TOIT

(30) Priorität: 05.02.2020 DE 202020100628 U
(43) Veröffentlichungstag der Anmeldung: 11.08.2021
(73) Patentinhaber: Riedl, Markus, 85391 Allershausen (DE)
(72) Erfinder: Riedl, Markus, 85391 Allershausen (DE)
(74) Vertreter: Kuhnen & Wacker Patent- und Rechtsanwaltsbüro PartG mbB

(56) Entgegenhaltungen:
- EP-A1- 0 356 297
- EP-A1- 3 173 544
- DE-A1- 2 363 185
- DE-A1- 4 422 471
- DE-U1-202007 011 416
- DE-U1-202015 001 832
- GB-A- 1 392 179
- US-A1- 2003 159 379

## Beschreibung

Die Erfindung betrifft einen Traufbereich mit einem Traufblech zum Ableiten von Wasser im Bereich einer Traufe.

Bei Dächern ist an der Dachtraufe (kurz Traufe) zum Ableiten von anfallendem Wasser (z.B. Niederschlagswasser) ein Traufblech (auch Einhangblech, Einlaufblech, Rinneneinhang bzw. Nackenblech genannt) vorgesehen. Mit diesem wird verhindert, dass vom Dach ablaufendes Wasser in das Mauerwerk oder den Unterbau des Dachs einsickert, wodurch hässliche Flecken entstehen oder die Bausubstanz beschädigt werden könnte.

Der Begriff Traufe bezeichnet die waagrechte Begrenzungslinie einer geneigten Dachfläche nach unten - die obere Begrenzungslinie ist der Dachfirst (kurz First). Die Länge der Traufe entspricht üblicherweise der Dachflächenbreite.

Eine gattungsbildende Vorrichtung in Form eines Traufblechs zur Ableitung von Wasser bei Unterdachkonstruktionen mit Dachsparren ist beispielsweise als Rinnen-Einlaufblech aus der DE 20 2015 001 832 U1 bekannt, welches im Wesentlichen einen L-förmigen Querschnitt mit einem längeren und einem kürzeren Schenkel aufweist. Der längere Schenkel ist zwischen der Dacheindeckung und einer Dachunterbau eingebracht, der kürzere Schenkel liegt ragt einige Zentimeter über die Traufe hinaus und weist lotwärts nach unten in eine dort angebrachte Dachrinne, derart dass Niederschlagswasser von der Dacheindeckung über den kürzeren Schenkel in die Dachrinne abfließen kann.

Überdies ist auch ein wie in Fig. 1 gezeigtes Traufblech bekannt, welches traufseitig, in Verlängerung zu einem zwischen der Dachhülle und dem Dachunterbau eingebrachten Schenkel (z.B. dem vorstehend erwähnten längeren Schenkel), eine doppelwandige Nase aufweist, welche zur traufseitigen Fixierung des Traufblechs an der Dachhülle in einen dort gebildeten und sich entlang der Traufe erstreckenden Traufumschlag eingebracht ist. Das Traufblech ist einstückig aus einem parallel zur Dachhülle ausgerichteten Metallblech geformt, wobei zur Bildung der doppelwandigen Nase ein Streifen davon derart umgeschlagen ist, dass eine traufseitiger Falz entsteht, und ein Randbereich des umgeschlagenen Streifens ist lotwärts Richtung Boden umgeschlagen, derart dass eine firstseitige Falz entsteht. Der umgeschlagene Randbereich hat dieselbe Funktion wie der vorstehend erwähnte kurze Schenkel. Ein derartiges Traufblech wird insbesondere bei einer Metalldacheindeckung eingesetzt. Bei einer solchen werden entlang der Dachschräge lange Metallbahnen verlegt, die traufseitig über die Nase des Traufbleches hinausragen. Die überragenden Abschnitte werden in einen sogenannten Traufumschlag umgeschlagen, derart dass die Nase in dem umgeschlagenen Bereich gehalten wird. Die einzelnen Metallbahnen werden dabei untereinander über sogenannte stehende, bis zum Traufumschlag reichende Falze miteinander verbunden.

Bei dieser Ausführung liegt allerdings das Problem zugrunde, dass in den Traufumschlag gelangtes Wasser durch eine Kapillarwirkung in den Spalt zwischen Dachhülle und Traufblech gezogen werden kann. Da es von dort aufgrund der Kapillarwirkung nur schwer wieder abfließen kann, kann es dort, insbesondere bei einer metallischen Ausgestaltung der Dachhülle und des Traufblechs, zu Korrosionsproblemen kommen. Überdies kann bei hinreichend starker Kapillarwirkung das Wasser innerhalb des Spaltes derart weit entgegen der Dachneigung aufsteigen, dass es am firstseitigen Ende des Traufblechs in den Dachunterbau eindringen kann. Vor allem wenn das Dach sehr flach ausgeführt ist und das Regenwasser deshalb nicht schnell genug abfließen kann, ist dieser Effekt sehr groß. Da der stehende Falz zwischen den Metallbahnen nicht mit umgeschlagen werden kann, kann insbesondere dort Wasser in den Traufumschlag gelangen.

DE 2363 185 A1 offenbart ein Bauelement zum Zusammensetzen einer mit einer Laibung und einer Verkleidung kombinierten Dachrinne mit einem ersten und zweiten vorgeformten Teil.

US 2003/0159379 A1 offenbart eine Vorrichtung und ein Verfahren zum Verhindern von Schäden durch das Verrotten von Holzbauteilen von Betonbodendecks, die üblicherweise in mehrstöckigen Gebäuden und dergleichen verwendet werden, und zum Verhindern einer Ansammlung von Wasser und Feuchtigkeit über und unter der Betonoberfläche offenbart. Die Vorrichtung umfasst einen Verankerungsflansch; einen Hohlraumabschnitt, der senkrecht mit dem Verankerungsflansch verbunden ist, der in seiner Basis mindestens eine für die Wasserableitung geeignete Perforation und einen sich von der Kreuzung des Hohlraumabschnitts und des Verankerungsflansches nach unten erstreckenden Beinabschnitt zum Anlegen an die Außenseite des Gebäudes enthält Struktur, die die Gebäudestruktur schützt.

GB 1 392 179 offenbart eine kombinierte Verkleidungs- oder Randleiste und Dachrinne für ein Dach die in einem Stück aus synthetischen Kunststoffen, vorzugsweise glasfaserverstärktem Polyester oder PVC, extrudiert, geformt oder gegossen wird.

EP 3 173 544 A1 offenbart ein Abschlussprofil für Terrasse und Balkon umfassend einen Sichtbereich, einen hierzu im Wesentlichen parallel verlaufenden Wandbereich und einen im Wesentlichen senkrecht zu den Bereichen verlaufenden Befestigungsschenkel mit mindestens einer Durchbrechung.

EP 0 356 297 A1 offenbart ein Gesims für ein Gebäude das dazu bestimmt ist, eine Fassadenwand oder ein Gebälk eines Gebäudes zu Zwecken der Konsolidierung, Verankerung und Dekoration abzudecken. Es besteht aus mindestens einem Fertigteil mit mindestens einem Längshohlraum (4), der Verankerungs- oder horizontale Verstärkungsmittel aufnehmen kann, wobei das Element eine im Wesentlichen ebene Grundfläche (2) und eine im Wesentlichen ebene Oberseite (7) definiert und parallel zu der genannten Grundfläche, sowie eine gegebenenfalls mit einem dekorativen Muster versehene dekorative Frontfläche (1).

Der Erfindung liegt somit das Problem zugrunde, einen Traufbereich zu schaffen, welcher ein Einziehen von Wasser durch Kapillarwirkung unter eine Dachhülle unterbindet.

Zur erfindungsgemäßen Lösung dieses Problems ist ein Traufbereich mit einem Traufblech gemäß der Ansprüche 1 bis 13 vorgesehen.

Ein in der Erfindung genutztes Traufblech umfasst einen ersten Anbringungsstreifen und einen zweiten Anbringungsstreifen, welche sich in einer Längsrichtung erstrecken. Der erste Anbringungstreifen ist dazu eingerichtet, unterhalb und im Wesentlichen parallel zu einer Dachhülle angebracht zu werden und der zweite Anbringungstreifen ist dazu eingerichtet zwischen der Dachhülle und einem Dachunterbau angebracht zu werden. Zwischen dem ersten Anbringungsstreifen und dem zweiten Anbringungstreifen ist eine sich in der Längsrichtung erstreckende Rinne (bzw. Sicke) vorgesehen, welche in ihrer Wand mindestens ein Ablaufloch (bzw. Öffnung) aufweist.

Ein erfindungsgemäßer Traufbereich umfasst ein Abdeckblech, ein Traufblech und einen Dachunterbau. Das Abdeckblech bildet einen Teil einer Dachhülle, die sich von einer Traufe zu einem First erstreckt. Das Traufblech ist mit seiner Längsrichtung parallel zu der Traufe ausgerichtet und mit seinem ersten Anbringungstreifen unterhalb dem Abdeckblech an einem traufseitigen Bereich des Abdeckblechs angebracht.

Ist das in der Erfindung genutzte Traufblech wie vorstehend beschrieben an einer Dachhülle angebracht, dann wird durch die Rinne ein Spalt zwischen der Dachhülle und dem Traufblech derart vergrößert, dass eine Kapillarwirkung dazwischen abgeschwächt bzw. unterbrochen wird. Wasser, welches aufgrund einer Kapillarwirkung zwischen der Dachhülle (bzw. Abdeckblech) und dem ersten Anbringungstreifen in Richtung First aufsteigt, wird dadurch im Bereich der Rinne an einem weiteren Aufsteigen gehindert und sammelt sich in der Rinne, wo es durch das mindestens eine Ablaufloch gezielt abfließen kann, zum Beispiel in eine darunter angeordnete Dachrinne. Dadurch wird eine Unterwanderung der Dachhülle mit Wasser und ein Eindringen von Wasser in einen Dachunterbau verhindert. Überdies wird durch das an der Dachhülle angebrachte Traufblech eine Stabilität der Dachhülle verbessert.

Weiterbildungen der Erfindung und beispielhafte Ausgestaltungen sind in den Unteransprüchen definiert.

Gemäß der Erfindung ist der zweite Anbringungstreifen zwischen der Dachhülle und einem Dachunterbau eingeklemmt. Dadurch wird eine Stabilität der Dachhülle weiter erhöht. Durch das Einklemmen lässt sich ferner eine gewisse Verschiebbarkeit des Traufblechs sicherstellen, wodurch temperaturbedingte Größenänderungen des Traufblechs und/oder des Abdeckblechs ausgeglichen werden können. Insbesondere bei Dachhüllen und/oder Traufblechen aus Metall kann dies von Vorteil sein, denn ohne diese könnte es unter ungünstigen Umständen zu einer Aufwölbung oder einem Verzug der Dachhülle kommen.

Gemäß der Erfindung ist der erste Anbringungstreifen in einen Traufumschlag eingebracht. Mit Traufumschlag gemeint ist eine firstseitig ausgerichtete, sich in der Längsrichtung (bzw. entlang der Traufe) erstreckende, nutartige Vertiefung an einem traufseitigen Randbereich des Abdeckblechs. Beispielsweise kann der Traufumschlag dadurch gebildet sein, dass ein traufseitiger Randbereich des Abdeckblechs derart umgeklappt ist, dass das Abdeckblech den ersten Anbringungstreifen an drei Seiten (z.B. Oberseite, Traufseite und Unterseite) umfasst, z.B. einklemmt. Durch die dreiseitige Umfassung wird ein traufseitiges Herausgleiten des Traufblechs verhindert oder zumindest begrenzt. Überdies wird eine gewisse Verschiebbarkeit des Traufblechs entlang der Traufe erzielt, vorausgesetzt, dass das eine Klemmkraft an dem ersten Anbringungsstreifen und an dem zweiten Anbringungsstreifen gering genug gehalten ist. Ferner kann eine solche Anbringung vorteilhaft sein, um beispielsweise wie vorstehend erwähnt temperaturbedingte Größenänderungen auszugleichen. Diesbezüglich kann es auch vorteilhaft sein, wenn das Material des Abdeckblechs und das Material des Traufblechs den gleichen bzw. einen ähnlichen Ausdehnungskoeffizienten besitzen.

Gemäß einer Weiterbildung der Erfindung ist der erste Anbringungstreifen dazu eingerichtet, bei der Bildung des Traufumschlags als Abbiegekante verwendet zu werden. Dadurch ist eine einfache Montage möglich. Ein derartig eingerichtetes Traufblech zeichnet sich dadurch aus, dass es eine höhere Biegesteifigkeit als das Abdeckblech besitzt. Allerdings kann der Traufumschlag auch schon vor dem Einbringen des ersten Anbringungstreifens gebildet werden.

Gemäß einer Weiterbildung der Erfindung liegen der erste Anbringungsstreifen und der zweite Anbringungsstreifen in derselben Ebene. Dadurch wird eine Anbringung des Traufblechs unterhalb der Dachhülle vereinfacht.

Gemäß einer Weiterbildung der Erfindung ist das mindestens eine Ablaufloch bezogen auf einen Scheitelpunkt der Rinne in Richtung des ersten Anbringungsstreifens (also traufseitig) versetzt. Dadurch wird insbesondere bei einem geneigten Dach ein Ablaufen des Wassers aus der Rinne optimiert. Bezüglich der Größe der mindestens einen Öffnung der Rinne ist zu berücksichtigen, dass diese groß genug sind, damit einzelne Tropfen sich dort nicht aufgrund ihrer Oberflächenspannung festsetzen können und die mindestens ein Ablaufloch verstopfen.

Gemäß beispielhaften Ausgestaltungen der Erfindung kann die Rinne halbkreisförmig, kastenförmig, U-förmig, V-förmig oder dergleichen ausgebildet sein und ist einstückig aus einem Metallblech geformt. Dabei werden mindestens drei Biegeoperationen ausgeführt. Bei einer ersten Biegeoperation wird ein sich in der Längsrichtung erstreckender erster Falz zwischen dem ersten Anbringungsstreifen und einer daran angrenzenden ersten Wand der Rinne gebildet und bei einer zweiten Biegeoperation wird ein sich in der Längsrichtung erstreckender zweiter Falz zwischen dem zweiten Anbringungstreifen und einer daran angrenzenden zweiten Wand der Rinne gebildet. Eine dritte Biegeoperation ist darauf gerichtet einen Bereich zwischen dem ersten Falz und dem zweiten Falz zu biegen, zum Beispiel um einen halbkreis- bzw. U-förmigen Rinnenboden auszubilden oder um einen sich in der Längsrichtung erstreckenden dritten Falz zu bilden. Durch den dritten Falz kann beispielsweise eine V-förmige Rinne ausgebildet werden. Zum Ausbilden einer kastenförmigen Rinne ist der dritte Falz zwischen der ersten Wand und einer zwischen der ersten Wand und zweiten Wand liegenden dritten Wand der Rinne ausgebildet, und überdies ist ein sich in der Längsrichtung erstreckenden vierten Falz zwischen der dritten Wand und der zweiten Wand ausgebildet.

Gemäß einer Weiterbildung der Erfindung umfasst der Traufbereich ferner einen Traufwinkel, wobei der zweite Anbringungsstreifen zwischen dem Abdeckblech und einem ersten Schenkel des Traufwinkels angebracht ist, beispielsweise dazwischen eingeklemmt, und ein zweiter Schenkel des Traufwinkels von dem Abdeckblech weg zeigt. Dadurch lässt sich verhindern, dass insbesondere bei starken Winden, das durch das mindestens eine Ablaufloch fließende Wasser, in Kontakt mit einem Dachunterbau oder einer Wand kommt.

Die Erfindung wird nachstehend anhand der in den beigefügten Zeichnungen dargestellten Ausführungsformen näher erläutert. Gleiche oder ähnliche Elemente dieser Figuren sind mit denselben Bezugszeichen versehen. Bezugszeichen mit einer Apostrophe weisen auf den Stand der Technik. Die Erfindung ist nicht auf die speziellen dargestellten Ausführungsformen beschränkt, vielmehr wird der Umfang der Erfindung durch den Gegenstand der Patentansprüche bestimmt.
- Fig. 1: zeigt schematisch eine Querschnittsansicht eines aus dem Stand der Technik bekannten Traufbereichs und ein damit verbundenes Problem.
- Fig. 2: zeigt schematisch eine Perspektivansicht einer beispielhaften Ausgestaltung eines erfindungsgemäßen Traufbereichs.
- Fig. 3A bis 3C: zeigen schematisch Querschnittsansichten von in der Erfindung genutzten Traufblechen.
- Fig. 4: zeigt schematisch eine Perspektivansicht einer vorteilhaften Ausgestaltung eines in der Erfindung genutzten Traufblechs.

Fig. 1 zeigt einen im Stand der Technik bekannten Traufbereich 1'. Das dabei verwendete Traufblech 2' ist einstückig aus einem Metallblech geformt. Ein erster Schenkel 22' des Traufblechs 2' ist zwischen einer Dachhülle 3' und einem Dachunterbau 4' eingebracht. In Verlängerung zu dem ersten Schenkel 22' weist das Traufblech 2' eine doppelwandige Nase 21' auf, welche zur traufseitigen Fixierung des Traufblechs 2' an der Dachhülle 3' in einen dort gebildeten und sich entlang der Traufe erstreckenden Traufumschlag 31' eingebracht ist. Ein zweiter Schenkel 23' des Traufblechs 2' zeigt lotwärts nach unten in eine dort angebrachte Dachrinne 5'. Bei einem derartig ausgestalteten Traufbereich 1' kann in den Traufumschlag 32' gelangtes Wasser durch eine Kapillarwirkung in den Spalt 6' zwischen Dachhülle 3' und Traufblech 2' gesogen werden. Da es von dort aufgrund der Kapillarwirkung nur schwer wieder abfließen kann, kann es dort, insbesondere bei einer metallischen Ausgestaltung der Dachhülle 3' und des Traufblechs 2', zu Korrosionsproblemen kommen. Überdies kann bei hinreichend starker Kapillarwirkung das Wasser innerhalb dem Spalt 6' derart weit entgegen der Dachneigung aufsteigen, dass es am firstseitigen Ende des Traufblechs 2' in den Dachunterbau 4' eindringen kann.

Fig. 2 zeigt schematisch eine Querschnittsansicht eines beispielhaften erfindungsgemäßen Traufbereichs 1. Ein solcher umfasst ein Abdeckblech 31, welches einen Teil einer Dachhülle 3 bildet, die sich von einer Traufe zu einem First eines Daches erstreckt, einen Dachunterbau 4 und ein in der Erfindung genutztes Traufblech 2. Das Abdeckblech 31 kann zum Beispiel eine Metallbahn einer gängigen Metalldacheindeckung sein, und mit einem anderen Abdeckblech verbunden sein, z.B. mittels stehend ausgeführter Falze (nicht gezeigt). Das in der Erfindung genutzte Traufblech 2 weist einen ersten Anbringungsstreifen 21 und einen zweiten Anbringungstreifen 22 und dazwischenliegend eine Rinne 24 auf. Der erste Anbringungstreifen 21, der zweite Anbringungstreifen 22 und die Rinne 24 erstrecken sich in einer Längsrichtung entlang der Traufe (hier senkrecht zur Zeichenebene). Die Rinne 24 weist in ihrer Wand 241 mindestens ein Ablaufloch 242 auf. Vorzugsweise liegen der erste Anbringungstreifen 21 und der zweite Anbringungstreifen 22 in einer Ebene. Das Traufblech 2 ist unterhalb dem Abdeckblech 31 mit dem ersten Anbringungstreifen 21 an einem traufseitigen Bereich des Abdeckblechs 31 angebracht. Dadurch verbessert sich eine Stabilität des Abdeckblechs 31 bzw. der Dachhülle 3. An einem traufseitigen Bereich des Abdeckblechs 31 ist ein Traufumschlag 32 gebildet, in welchen ein der erste Anbringungstreifen 21 eingebracht ist. Ein Traufumschlag 32 ist eine nutartige Vertiefung, welche sich entlang der Traufe erstreckt und firstseitig ausgerichtet ist. Der Traufumschlag 31 umfasst den erste Anbringungstreifen 21 an einer Oberseite, einer Traufseite und einer Unterseite. Dadurch ist das Traufblech 21 durch Formschluss mit dem Abdeckblech 32 verbunden. Der Traufumschlag 32 kann auch derart gestalten sein, dass er eine Klemmkraft auf den ersten Anbringungstreifen 21 ausübt. Der Traufumschlag kann im Voraus gebildet werden, oder der erste Anbringungstreifen kann als Abbiegekante verwendet wird, um die herum ein Randbereich des Abdeckblechs 31 umgeklappt wird. Das Einbringen des ersten Anbringungsabschnitts 21 in einen am Abdeckblech 31 gebildeten Traufumschlag 32 ist ein bevorzugtes Befestigungsmittel. Allerdings kann der erste Anbringungstreifen 21 auch durch ein zusätzliches gängiges Befestigungsmittel an dem Abdeckblech 31 angebracht sein, z.B. daran geschweißt, geschraubt oder genietet sein.

Der zweite Anbringungstreifen 22 ist zwischen der Dachhülle 3 bzw. dem Abdeckblech 31 und einem Dachunterbau angeordnet. Der zweite Anbringungstreifen 22 liegt auf einem Dachunterbau 4 und ist zwischen Dachhülle 3 bzw. Abdeckblech 31 und Dachunterbau 4 eingeklemmt.

Mit Dachunterbau 4 gemeint sind alle gängigen und geeigneten Dachunterkonstruktionen bzw. Tragstrukturen, insbesondere solche für eine Metalldacheindeckung. Solche sind dem Fachmann bekannt und in Fig. 2 deshalb auch nur schematisch angedeutet. Zum Beispiel kann ein solcher Dachunterbau 4 einen Sparren aufweisen. Dieser kann an eine Dachneigung angepasst sein. Auf dem Sparren kann eine Dachschalung liegen, z.B. in Form einer durgehenden Bretterlage. Auf der Dachschalung kann eine Deckbahn vorgesehen sein, z.B. Dachpappe oder eine Kunstoffbahn. Auf der Deckbahn kann ferner eine Konterlattung angeordnet sein. Auf dieser kann eine quer verlaufende Dachlattung liegen, sodass die Konterlattung und die Querlattung quasi ein Gitter bilden. An der Traufe der Konterlattung kann eine Traufbohle bzw. Traufbrett vorgesehen sein, die die unterste Dachlatte bildet. Ein auf dem Dachunterbau 4 aufliegender zweiter Anbringungstreifen 21 kann beispielsweise auf der Traufbohle bzw. dem Traufbrett aufliegen.

Wie einleitend beschrieben, kann unter die Dachhülle 3 gelangtes Wasser durch eine Kapillarwirkung in den Spalt 6 zwischen dem Abdeckblech 31 und dem ersten Anbringungstreifen 21 gesogen werden und in Richtung First aufsteigen. Durch die Rinne 24 im Traufblech 2 wird der Spalt 6 zwischen dem Abdeckblech 3 und dem Traufblech 2 vergrößert, so dass eine Kapillarwirkung dazwischen abgeschwächt bzw. unterbrochen wird. Dadurch wird in den Spalt 6 eingedrungenes Wasser an einem weiteren Aufsteigen gehindert und sammelt sich in der Rinne 24, wo es durch das mindestens ein Ablaufloch 242 abfließen kann, zum Beispiel in eine darunter angeordnete Dachrinne 5. Dadurch wird eine Unterwanderung der Dachhülle 3 mit Wasser im Bereich des zweiten Anbringungstreifens 22 und ein Eindringen von Wasser in einen Dachunterbau 4 verhindert. Die Rinne 24 wirkt somit als Kapillarsperre.

Das mindestens eine Ablaufloch 242 kann bezogen auf einen Scheitelpunkt der Rinne 24 traufseitig versetzt sein, zum Beispiel derart, dass unter Berücksichtigung der Dachschräge, sich das mindestens eine Ablaufloch 242 an einem tiefsten Punkt der Rinne 24 befindet, wenn das Traufblech 2 an der Dachhülle 3 angebracht ist. Dadurch wird ein Ablaufen von sich in der Rinne 24 sammelnden Wassers aus der Rinne 24 optimiert. Die Länge und Breite des mindestens einen Ablauflochs ist derart gewählt, dass einerseits die Steifigkeit des Traufblechs 2 und insbesondere der Rinne 24 nicht gefährdet ist und andererseits die einzelnen Wassertropfen nicht aufgrund ihrer Oberflächenspannung in dem mindestens einen Ablaufloch 242 haften bleiben und dieses verstopfen. Das mindestens eine Ablaufloch kann zum Beispiel eine kreisförmige Öffnung oder eine längliche Öffnung sein und kann zum Beispiel durch ein Stanzen oder Bohren der Wand 241 der Rinne 24 gefertigt werden.

Unterhalb dem mindestens einen Ablaufloch 242 in der Wand 241 der Rinne 24 kann der Traufbereich 1 ferner eine Dachrinne 5 vorsehen, die derart unterhalb dem mindestens einen Ablauflochs 242 des Traufblechs 2 angeordnet ist, dass über das Abdeckblech 3 ablaufendes Wasser in die Dachrinne 5 läuft. Die Dachrinne 5 kann in bekannter Weise an dem Dachunterbau 4 angebracht sein.

Der Traufbereich 1 kann ferner einen Traufwinkel 7 aufweisen. Damit gemeint ist ein Rinneneinlaufblech, welches zwischen zwei Schenkeln 71, 72 einen Winkel bildet. Der erste Schenkel 71 ist firstseitig zwischen Traufblech 2 und dem Dachunterbau 3 eingebracht, beispielsweise dazwischen eingeklemmt oder mit einem anderen vorstehend genannten Befestigungsmittel daran befestigt. Der zweite Schenkel 72 zeigt vom Abdeckblech 31 weg, z.B. im Wesentlichen lotwärts nach unten, in eine dort vorgesehene Dachrinne 5. Der Winkel zwischen dem ersten Schenkel 71 und dem zweiten Winkel ist vorzugsweise zwischen 70° und 130°. Mit dem zusätzlichen Traufwinkel 7 lässt sich verhindern, dass insbesondere bei starken Winden, durch das mindestens eine Ablaufloch 242 fließendes Wasser, in Kontakt mit einem Dachunterbau 4 oder einer Gebäudewand kommt. Der Traufwinkel 7 kann getrennt von dem Traufbleich 2 vorgesehen sein, oder einstückig mit dem Traufblech 2 gebildet sein.

Fig. 3A - 3C zeigen schematische Querschnittsansichten beispielhafter Ausgestaltungen eines in der Erfindung genutzten Traufblechs 2. Das vorstehend bezüglich des Traufblechs 2 Gesagte trifft auch hier zu. Die Längsrichtung des Traufblechs 2 ist senkrecht zur Zeichenebene. Die Rinne 24 kann beispielsweise halbkreisförmig bzw. U-förmig (Fig. 3A), V-förmig (Fig. 3B), kastenförmig (Fig. 3C) oder dergleichen ausgebildet sein. Das Traufblech 2 weist zwischen dem ersten Anbringungsstreifen 21 und einer daran angrenzenden ersten Wand 247 der Rinne 24 einen sich in der Längsrichtung erstreckenden ersten Falz 243 auf, und zwischen dem zweiten Anbringungsstreifen 22 und einer daran angrenzenden zweiten Wand 248 der Rinne 24 einen sich in der Längsrichtung erstreckenden zweiten Falz 244. Ein Bereich zwischen dem ersten Falz 243 und dem zweiten Falz 244 ist gebogen, beispielsweise halbkreis- bzw. U-förmig wie in Fig. 3A gezeigt, oder zu einem dritten Falz 245 gebogen, wie in Fig. 3B und Fig. 3C gezeigt. Der dritte Falz 245 ist zwischen der ersten Wand 247 und einer zwischen der ersten Wand 247 und zweiten Wand 248 liegenden dritten Wand 249 der Rinne 24 ausgebildet. In Fig. 3C weist die Rinne 24 ferner einen vierten Falz 246 zwischen der dritten Wand 249 und der zweiten Wand 248 auf. Wie in Fig. 3B und Fig. 3C gezeigt können die erste Wand 247, die zweite Wand 248 und die dritte Wand 249 im Wesentlichen streifenförmig ausgebildet sein und sich in der Längsrichtung erstrecken. Vorzugsweise ist das Traufblech 2 einstückig ausgebildet, zum Beispiel aus einem Metallblech oder aus Kunststoff geformt. Eine Herstellung des Traufblechs 2 umfasst mindestens drei Biegeoperationen, nämlich eine zur Bildung des ersten Falz 243, eine zur Bildung des zweiten Falz 244, und eine dritte Biegeoperation ist darauf gerichtet einen Bereich zwischen dem ersten Falz 243 und dem zweiten Falz 244 zu biegen.

Fig. 4 zeigt eine Perspektivansicht einer weiteren beispielshaften Ausgestaltung des Traufblechs 2. Das vorstehend bezüglich dem Traufblech 2 Gesagte trifft auch hier zu. Überdies ist ein zwischen dem ersten Anbringungsstreifen 21 und der ersten Wand 247 gebildeter erster Falzwinkel α kleiner als ein zwischen dem zweiten Anbringungstreifen 22 und der zweiten Wand 248 gebildeter zweiter Falzwinkel β, und ein zwischen der ersten Wand 247 und der dritten Wand 249 gebildeter dritter Falzwinkel γ ist kleiner als ein zwischen der dritten Wand 249 und der zweiten Wand 248 gebildeter vierter Falzwinkel θ. Mit Falzwinkel ist immer ein Winkel kleiner als 180° gemeint. Der erste Falzwinkel α beträgt beispielsweise 90° ± 5°, der zweite Falzwinkel β beträgt beispielsweise 135° ± 5°, der dritte Falzwinkel γ beträgt beispielsweise 90° ± 5° und der vierte Falzwinkel θ beträgt beispielsweise 135° ± 5°. Das mindestens eine Ablaufloch 242 ist kreisförmig ausgebildet und auf der dritten Falz 245 angeordnet. Die dritte Wand 249 ist im Wesentlichen parallel zu dem ersten Anbringungsstreifen 21 und dem zweiten Anbringungsstreifen 22. Eine Breite b1 des ersten Anbringungsstreifens 21 ist 1 cm oder größer, beispielsweise zwischen 1 cm und 4 cm. Eine Breite b2 des zweiten Anbringungsstreifens 22 ist 15 cm oder größer, beispielsweise zwischen 15 cm und 20 cm. Eine Breite b3 der ersten Wand 247 ist 1 cm oder größer, beispielsweise zwischen 1 cm und 3 cm. Eine Breite b4 der zweiten Wand 248 ist 1 cm oder größer, beispielsweise zwischen 1 cm und 3 cm. Die vorstehenden Winkel- und Breitenangaben haben sich als vorteilhaft erwiesen, sollen aber nicht einschränkend ausgelegt werden.

Der Ausdruck "Blech" soll nicht materialeinschränkend verstanden werden, vielmehr kann das Traufblech 2 aus Metall, einer Metalllegierung, Kunststoff oder einer Kunststoffmetalllegierung ausgestaltet sein.

### Bezugszeichenliste:

- 1: Traufbereich
- 2: Traufblech
- 21: erster Anbringungsstreifen
- 22: zweiter Anbringungstreifen
- 24: Rinne (bzw. Sicke)
- 241: Wand der Rinne
- 242: Ablaufloch
- 243: erster Falz
- 244: zweiter Falz
- 245: dritter Falz
- 246: vierter Falz
- 247: erste Wand der Rinne
- 248: zweite Wand der Rinne
- 249: dritte Wand der Rinne
- 3: Dachhülle
- 31: Abdeckblech
- 32: Traufumschlag
- 4: Dachunterbau
- 5: Dachrinne
- 6: Spalt
- 7: Traufwinkel
- 71: erster Schenkel
- 72: zweiter Schenkel

## Patentansprüche

1. Traufbereich, welcher aufweist:
ein Abdeckblech (31), welches einen Teil einer Dachhülle (3) bildet, die sich von einer Traufe zu einem First erstreckt;
einen Dachunterbau (4);
ein Traufblech (2) zum Ableiten von Wasser an einer Traufe, insbesondere in eine Dachrinne (5), welches aufweist:
einen sich in einer Längsrichtung erstreckenden ersten Anbringungsstreifen (21), welcher dazu eingerichtet ist, unterhalb und im Wesentlichen parallel zu einer Dachhülle (3) angebracht zu werden;
einen sich in der Längsrichtung erstreckenden zweiten Anbringungstreifen (22), welcher dazu eingerichtet ist, zwischen der Dachhülle (3) und einem Dachunterbau (4) angebracht zu werden; und
eine sich in der Längsrichtung erstreckende Rinne (24), welche zwischen dem ersten Anbringungsstreifen (21) und dem zweiten Anbringungstreifen (22) angeordnet ist und in ihrer Wand mindestens ein Ablaufloch (242) aufweist, wobei das Traufblech (2) mit seiner Längsrichtung parallel zu der Traufe ausgerichtet ist und mit dem ersten Anbringungstreifen (21) unterhalb dem Abdeckblech (31) an einem traufseitigen Bereich des Abdeckblechs (31) angebracht ist und
bei dem das Traufblech (2) mit dem zweiten Anbringungstreifen (22) auf dem Dachunterbau (4) aufliegt, und
bei der das Traufblech (20) zwischen Abdeckblech (31) und Dachunterbau (4) eingeklemmt ist, **dadurch gekennzeichnet, dass**
der erste Anbringungstreifen (21) an dem traufseitigen Bereich des Abdeckblechs (31) in einen Traufumschlag (32) eingebracht ist.

2. Traufbereich nach Anspruch 1,
ferner aufweisend einen Traufwinkel (7), wobei der zweite Anbringungsstreifen (22) zwischen dem Abdeckblech (31) und einem ersten Schenkel (71) des Traufwinkels (7) angebracht ist, und ein zweiter Schenkel (72) von dem Abdeckblech (31) weg zeigt.

3. Traufbereich nach einem der Ansprüche 1 bis 2, bei dem der erste Anbringungsstreifen (21) des Traufblechs als Abbiegekante zum Formen eines Traufumschlages (32) eingerichtet ist.

4. Traufbereich nach einem der Ansprüche 1 bis 3, bei dem der erste Anbringungsstreifen (21) und der zweite Anbringungsstreifen (22) des Traufblechs in derselben Ebene liegen.

5. Traufbereich nach einem der Ansprüche 1 bis 4, bei dem das mindestens eine Ablaufloch (242) bezogen auf einen Scheitelpunkt der Rinne (24) in Richtung des ersten Anbringungsstreifen (21) versetzt ist.

6. Traufbereich nach einem der Ansprüche 1 bis 5 mit einem sich in der Längsrichtung erstreckenden ersten Falz (243) zwischen dem ersten Anbringungsstreifen (21) und einer daran angrenzenden ersten Wand (247) der Rinne (24); und einem sich in der Längsrichtung erstreckenden zweiten Falz (244) zwischen dem zweiten Anbringungsstreifen (22) und einer daran angrenzenden zweiten Wand (248) der Rinne (24).

7. Traufbereich nach einem der Ansprüche 1 bis 6, bei dem mindestens eine der ersten Wand (247) und der zweiten Wand (248) des Traufblechs im Wesentlichen streifenförmig ist und sich in der Längsrichtung erstreckt.

8. Traufbereich nach einem der Ansprüche 1 bis 7 mit einem sich in der Längsrichtung erstreckenden dritten Falz (245) zwischen der ersten Wand (247) und einer zwischen der ersten Wand (247) und zweiten Wand (248) liegenden dritten Wand (249) der Rinne (24); und einem sich in der Längsrichtung erstreckenden vierten Falz (12) zwischen der dritten Wand (249) und der zweiten Wand (248).

9. Traufbereich nach Anspruch 8, bei dem sich das mindestens eine Ablaufloch (242) auf dem dritten Falz (245) befindet.

10. Traufbereich nach Anspruch 8 oder 9, bei dem die dritte Wand (249) des Traufblechs im Wesentlichen streifenförmig ist und sich in der Längsrichtung erstreckt.

11. Traufbereich nach einem der Ansprüche 8 bis 10, bei dem die dritte Wand (249) im Wesentlichen parallel zu mindestens einem von dem ersten Anbringungsstreifen (21) und dem zweiten Anbringungsstreifen (22) ist.

12. Traufbereich nach einem der Ansprüche 1 bis 11, wobei das Traufblech einstückig ausgebildet ist.

13. Traufbereich nach einem der Ansprüche 1 bis 12, bei dem der ersten Anbringungsstreifen (21) des Traufblechs traufseitig angeordnet ist und der zweite Anbringungsstreifen (2) des Traufblechs firstseitig angeordnet ist.

## Claims

1. Eaves area that possesses:
a cover plate (31) that forms part of a roof shell (3) extending from an eave to a ridge;
a roof substructure (4);
an eaves plate (2) to divert water on an eave, in particular into a gutter (5), said plate exhibiting:
a first attachment strip (21), extending in a longitudinal direction, which in addition is arranged below and to be attached essentially parallel to a roof shell (3);
a second attachment strip (22), extending in a longitudinal direction, which is arranged to be placed between the roof shell (3) and a roof substructure (4); and
a gutter (24) extending in a longitudinal direction, which is arranged between the first attachment strip (21) and the second attachment strip (22) and has at least one drainage hole (242) in its wall, wherein the eaves plate (2) is aligned with its longitudinal direction parallel to the eave and with the first attachment strip (21) below the cover plate (31) is attached to an eaves-side area of the cover plate (31) and in which the eaves plate (2) rests with the second attachment strip (22) on the roof substructure (4), and
in which the eaves plate (20) is clamped between cover plate (31) and roof substructure (4), **characterised in that**
the first attachment strip (21) is introduced into an eaves envelope (32) at the eaves-side region of the cover plate (31).

2. Eaves area according to claim 1, further comprising an eaves angle (7), wherein the second attachment strip (22) is mounted between the cover plate (31) and a first leg (71) of the eaves angle (7), and a second leg (72) faces away from the cover plate (31).

3. Eaves area according to one of claims 1 to 2, in which the first attachment strip (21) of the eaves plate is set up as a bending edge for forming an eaves envelope (32).

4. Eaves area according to one of claims 1 to 3, in which the first attachment strip (21) and the second attachment strip (22) of the eaves plate lie in the same plane.

5. Eaves area according to one of claims 1 to 4, in which the at least one drainage hole (242) is offset in the direction of the first attachment strip (21) with respect to an apex of the gutter (24).

6. Eaves area according to one of claims 1 to 5, with a longitudinally extending first fold (243) between said first attachment strip (21) and an adjacent first wall (247) of said gutter (24); and a longitudinally extending second fold (244) between said second attachment strip (22) and an adjacent second wall (248) of said gutter (24).

7. Eaves area according to one of claims 1 to 6, in which the at least one of the first wall (247) and the second wall (248) of the eaves plate is essentially strip shaped and extends in the longitudinal direction.

8. Eaves area according to one of claims 1 to 7, with a third longitudinally extending fold (245) between said first wall (247) and a third wall (249) of said gutter (24) lying between said first wall (247) and said second wall (248); and a fourth longitudinally extending fold (12) between said third wall (249) and said second wall (248).

9. Eaves area according to claim 8, in which the at least one drainage hole (242) is located on the third fold (245).

10. Eaves area according to claim 8 or 9, in which the third wall (249) of the eaves plate is essentially strip shaped and extends in the longitudinal direction.

11. Eaves area according to one of claims 8 to 10, in which the third wall (249) is essentially parallel to at least one of the first attachment strip (21) and the second attachment strip (22).

12. Eaves area according to one of claims 1 to 11, wherein the eaves plate is formed in one piece.

13. Eaves area according to one of claims 1 to 12, in which the first attachment strip (21) of the eaves plate is arranged on the eaves side and the second attachment strip (2) of the eaves plate is arranged on the ridge side.

## Revendications

1. Zone d'avant-toit comprenant :
- une tôle de couverture (31) constituant une partie d'une couverture de toit (3) qui s'étend de la gouttière au faîte ;
- une infrastructure de toit (4) ;
- un larmier (2) pour évacuer l'eau vers une gouttière notamment une gouttière de toit (5) comprenant :
* une première bande rapportée (21) s'étendant dans la direction longitudinale, conçue pour être installée sous une couverture de toit (3) et essentiellement parallèle à celle-ci,
* une seconde bande rapportée (22) s'étendant dans la direction longitudinale et conçue pour être placée entre la couverture de toit (3) et une infrastructure de toit (4),
* une gouttière (24) s'étendant dans la direction longitudinale, installée entre la première bande rapportée (21) et la seconde bande rapportée (22) et dont la paroi a au moins un orifice d'évacuation (242),
** le larmier (2) étant parallèle longitudinalement à la gouttière, et il est installé avec la première bande rapportée (21) en-dessous de la tôle de couverture (31) dans la zone côté gouttière de la tôle de couverture (31) et dans laquelle le larmier (2) s'appuie avec sa seconde bande rapportée (22) sur l'infrastructure de toit (4), et
dans laquelle le larmier (2) est serré entre la tôle de couverture (31) et l'infrastructure de toit (4),
**caractérisée en ce que**
la première bande rapportée (21) est installée dans le retour de gouttière (32) sur la zone côté gouttière de la tôle de couverture (31).

2. Zone d'avant-toit selon la revendication 1,
comprenant en outre :
un retour de gouttière (7),
* la seconde bande rapportée (22) étant prévue entre la tôle de couverture (31) et une première branche (71) du retour de gouttière (7) et une seconde branche (72) s'écoulant de la tôle de couverture (31).

3. Zone d'avant-toit selon une des revendications 1 à 2,
dans laquelle
la première bande rapportée (21) du larmier est conçue comme arête de pliage pour former un retour de gouttière (32).

4. Zone d'avant-toit selon l'une des revendications 1 à 3,
selon laquelle
la première bande rapportée (21) et la seconde bande rapportée (22) du larmier sont dans le même plan.

5. Zone d'avant-toit selon l'une des revendications 1 à 4,
dans laquelle
au moins un trou d'évacuation (242) est décalé en direction de la première bande rapportée (21) par rapport au sommet de la gouttière (24).

6. Zone d'avant-toit selon l'une des revendications 1 à 5,
comprenant :
un premier plis (243) dans la direction longitudinale entre la première bande rapportée (21) et la première paroi (247) adjacente, de la gouttière (24) et un second plis (244) dans la direction longitudinale, entre la seconde bande rapportée (22) et une seconde paroi (248) adjacente de la gouttière (24).

7. Zone d'avant-toit selon l'une des revendications 1 à 6,
dans laquelle
au moins l'une des première paroi (247) et la seconde paroi (248) du larmier est pratiquement en forme de bande et s'étend dans la direction longitudinale.

8. Zone d'avant-toit selon l'une des revendications 1 à 7,
comportant
un troisième plis (245) dans la direction longitudinale entre la première paroi (247) et une troisième paroi (249) de la gouttière (24) entre la première paroi (247) et la seconde paroi (248) ainsi qu'un quatrième plis (24b) dans la direction longitudinale entre la troisième paroi (249) et la seconde paroi (248).

9. Zone d'avant-toit selon la revendication 8,
dans laquelle
au moins l'orifice d'évacuation (242) est dans le troisième plis (245).

10. Zone d'avant-toit selon l'une des revendications 8 ou 9,
dans laquelle
la troisième paroi (249) du larmier est pratiquement en forme de bande et s'étend dans la direction longitudinal.

11. Zone d'avant-toit selon l'une des revendications 8 à 10,
dans laquelle
la troisième paroi (249) est principalement parallèle a au moins l'une parmi la première bande rapportée (21) et la seconde bande rapportée (22).

12. Zone d'avant-toit selon l'une des revendications 1 à 11,
dans laquelle
le larmier est en une seule pièce.

13. Zone d'avant-toit selon l'une des revendications 1 à 12,
dans laquelle
la première bande rapportée (21) du larmier est située côté gouttière et la seconde bande rapportée (2) du larmier est située, côté faitage.
